# EUROPÄISCHE PATENTSCHRIFT

(11) **EP 4 389 559 B1**
(45) Veröffentlichungstag und Bekanntmachung des Hinweises auf die Patenterteilung: **01.04.2026**
(21) Anmeldenummer: 22215882.6
(22) Anmeldetag: 22.12.2022
(51) Int. Cl.: B61L 1/16, B61L 27/20, B61L 27/40, B61L 21/10, B61L 23/14

(54) **SCHIENENFAHRZEUG SYSTEM MIT GEISTERZUGERKENNUNG, UND BETRIEBSVERFAHREN**
RAILWAY VEHICLE SYSTEM WITH GHOST TRAIN DETECTION, AND OPERATING METHOD
SYSTÈME DE VÉHICULE FERROVIAIRE AVEC DÉTECTION DE TRAIN FANTÔME ET PROCÉDÉ DE FONCTIONNEMENT

(43) Veröffentlichungstag der Anmeldung: 26.06.2024
(73) Patentinhaber: Siemens Mobility GmbH, 80997 München (DE)
(72) Erfinder: Puchinger, Martin, 38124 Braunschweig (DE)
(74) Vertreter: Siemens Patent Attorneys

(56) Entgegenhaltungen:
- WO-A1-2018/228758
- WO-A1-2020/239372
- CN-B- 110 733 536
- US-A1- 2019 072 981

## Beschreibung

Die Erfindung betrifft ein Schienenfahrzeug System mit einem Gleisabschnitt, einem Schienenfahrzeug, und einer Steuervorrichtung, innerhalb welchem eine Geisterzugerkennung durchgeführt wird. Weiterhin betrifft die Erfindung ein Verfahren zum Betreiben eines Schienenfahrzeug Systems. Ferner bezieht sich die Erfindung auf eine spezielle Verwendung einer Geisterzugerkennung. Die Erfindung kann sich somit auf das technische Gebiet von Schienenfahrzeugen, insbesondere hinsichtlich Geisterzugerkennung, beziehen.

In einer Vielzahl von Situationen innerhalb eines Schienenfahrzeug Systems (welches insbesondere Gleise und Schienenfahrzeuge beinhaltet) kann es notwendig sein zu bestimmen, ob ein bestimmter zu passierender Gleisabschnitt frei oder besetzt ist. Gewöhnlich verfügt ein Schienenfahrzeug System über eine (zentrale) Steuereinrichtung **(z.B.** Stellwerk, Leitstelle, etc.), welcher die Positionen der Schienenfahrzeuge auf den Gleisen bekannt sind. Diese Positionen können mittels Sensorik entlang der Gleise, insbesondere Achszähler und Balisen, kontinuierlich verifiziert werden.

Es kann jedoch vorkommen, dass Fahrzeuge im Schienenfahrzeug System unterwegs sind, deren Position (der zentralen Steuereinrichtung) nicht bekannt ist. Beispielsweise kann es sich um einen abgestellten Zug handeln oder um ein Servicefahrzeug, welches deutlich kürzer ist als die eingesetzten Schienenfahrzeuge im System. Solche Fahrzeuge, deren Positionen im Schienennetz nicht bekannt ist, können als sogenannte Geisterzüge angesehen werden. Für einen reibungslosen und unfallfreien Betrieb kann es unerlässlich sein, die Anwesenheit (und bestenfalls die genaue Position) solcher Geisterzüge im Schienenfahrzeug System festzustellen.

In der einfachsten Form gelingt dies dadurch, dass ein Zugführer aus der Frontscheibe auf den vorausliegenden Gleisanschnitt schaut. Jedoch gibt es, wie in den meisten technischen Gebieten, auch auf dem Gebiet der Schienenfahrzeuge einen Trend zur Automatisierung. Entsprechend kann es wünschenswert sein, eine Geisterzugerkennung (englisch: sieving) effizient und zuverlässig automatisch durchzuführen. Zusätzlich kann dadurch die Sicherheit erhöht werden, z.B. nachts bei schlechter Sicht.

Insbesondere bei automatisierten Anwendungen wie "moving block" muss zuvor ausgeschlossen werden, dass sich ein versteckter Zug (bzw. Geisterzug) direkt vor oder direkt hinter dem Schienenfahrzeug befindet.

Konventionell kann eine Geisterzugerkennung wie folgt durchgeführt werden: für eine Geisterzugerkennung vorwärts ("sieving in front") fährt ein lokalisiertes Schienenfahrzeug (dessen Position bekannt ist) auf die Grenze eines als "frei" gemeldeten (z.B. mittels eines Achszählers) Gleisabschnitts zu. Sobald sich die Zugfront näher als die Länge des kürzesten (im System möglichen) Fahrzeugs (abzüglich des Überhangs auf einer Seite) befindet, kann der Geisterzugerkennungsprozess beginnen. Wenn innerhalb der längsten möglichen Reaktionszeit (z.B. über Gleisfreimeldungssystems, Stellwerks und Zugsicherungssystems) keine Belegung im nachfolgenden Gleisabschnitt (z.B. mittels dem Achszähler) erkannt wurde, und die Zugfront noch nicht die Grenze der Gleisabschnitts passiert hat, ist die Geisterzugerkennung erfolgreich. Damit ist ausgeschlossen, dass sich ein Fahrzeug, dessen Position nicht erfasst ist, auf dem Gleisabschnitt vor dem Schienenfahrzeug befindet.

Ein analoger Prozess kann konventionell für eine Geisterzugerkennung rückwärts ("sieving at rear") verwendet werden, um auszuschließen, dass sich ein Fahrzeug mit unbekannter Position hinter dem Schienenfahrzeug befindet. Dabei passiert das Schienenfahrzeug die Grenze des Gleisabschnitts und entfernt sich von der Grenze. Wenn der erste Gleisabschnitt als "frei" gemeldet wird, muss sich das Ende des Schienenfahrzeugs näher als die für die Geisterzugerkennung relevante Fahrzeuglänge an der Grenze befinden. Ist dies der Fall, ist ausgeschlossen, dass sich ein Fahrzeug, dessen Position nicht erfasst ist, hinter dem Schienenfahrzeug befindet und die Geisterzugerkennung ist dann erfolgreich.

Zwei Parameter können nun maßgeblichen Einfluss auf den Vorgang der Geisterzugerkennung haben:
i) die kürzeste für die Geisterzugerkennung relevante Fahrzeuglänge (dies bestimmt die Fahrgeschwindigkeit), und
ii) die längste Übertragungs- und Verarbeitungszeit (z.B. zwischen Detektion einer Fahrzeugachse durch eine sekundäre Gleisfreimeldung und der Verarbeitung dieser Information zur Berechnung der Geisterzugerkennung).

Je kürzer die für die Geisterzugerkennung relevante Fahrzeuglänge und je länger die Zeit für Übertragung und Verarbeitung der Information der Gleisfreimeldung ist, desto langsamer muss dann natürlich das Schienenfahrzeug fahren, um eine sichere Geisterzugerkennung zu ermöglichen.

Wenn in einem System aber Fahrzeuge, insbesondere Kurzzüge oder Wartungsfahrzeuge, verkehren, die wesentlich kürzer sind als die übrigen Schienenfahrzeuge, dann muss dadurch die (Fahr-) Geschwindigkeit für die Geisterzugerkennung für alle Schienenfahrzeuge im System teils erheblich verringert werden.

Dies kommt z.B. vor, wenn in einem Schienenfahrzeug System (wie z.B. einem U-Bahn-System) neben langen Passagierzügen auch sehr viel kürzere Wartungszüge verkehren. Die Geschwindigkeit der Geisterzugerkennung wird durch die kurzen Wartungszüge für alle Züge wesentlich verringert.

Dokument WO 2018/228758 A1 betrifft ein Verfahren zum Betrieb eines spurgebundenen Verkehrssystems, welches eine Detektion ermöglicht, um festzustellen, ob ein zwischen einem spurgebundenen Fahrzeug und einem zweiten Gleisabschnitt liegender erster Gleisabschnittsteil frei von anderen spurgebundenen Fahrzeugen ist. Eine gleisseitige Einrichtung, die in einem ersten Gleisabschnitt in einem Abstand zu einem benachbarten zweiten Gleisabschnitt angeordnet ist, übermittelt eine Statusinformation, die den zweiten Gleisabschnitt als frei von gleisgebundenen Fahrzeugen kennzeichnet. Die übermittelte Statusinformation wird von einem gleisgebundenen Fahrzeug empfangen, das den ersten Gleisabschnitt am Ort der gleisseitigen Einrichtung befährt, wobei der Abstand derart bemessen ist, dass in einen zwischen dem gleisgebundenen Fahrzeug und dem zweiten Gleisabschnitt liegenden Teil des ersten Gleisabschnitts bei Empfang der Statusinformation durch das gleisgebundene Fahrzeug kein anderes gleisgebundenes Fahrzeug hineinpasst. Der zwischen dem gleisgebundenen Fahrzeug und dem zweiten Gleisabschnitt liegende Teil des ersten Gleisabschnitts wird von dem gleisgebundenen Fahrzeug anhand der empfangenen Statusinformation als frei von anderen gleisgebundenen Fahrzeugen erkannt.

Dokument US 2019/072981 A1 betrifft ein Verfahren zur Steuerung des Fahrzeugverkehrs in einem Netzwerk, das von einem Steuerungssystem gesteuert wird, das den Verkehr kommunizierender Fahrzeuge gemäß einem ersten Modus verwaltet. Der erste Modus verwaltet die Bewegung des kommunizierenden Fahrzeugs in Richtung des Endterminals eines ersten Abschnitts, in dem ein nicht kommunizierendes Fahrzeug erkannt wurde, indem ein Unterscheidungsschritt ausgeführt wird, der jede Schutzzone, in der sich das fahrende Fahrzeug befindet, eliminiert, wenn ein Abstand zwischen dem kommunizierenden Fahrzeug und dem Endterminal kleiner als ein Schwellenwert ist.

Es kann ein Bedarf bestehen, eine Geisterzugerkennung in einem Schienenfahrzeug System effizient und zuverlässig durchzuführen.

Ein Schienenfahrzeug System, ein Betriebsverfahren, und ein Verwenden werden im Folgenden beschrieben.

Gemäß einem ersten Aspekt der Erfindung wird ein Schienenfahrzeug System nach Anspruch 1 beschrieben.

Gemäß einem zweiten Aspekt der Erfindung wird ein Verfahren nach Anspruch 10 beschrieben zum Betreiben eines Schienenfahrzeug Systems.

Gemäß einem dritten Aspekt der Erfindung wird ein Verwenden einer Geisterzugerkennung nach Anspruch 14 beschrieben.

Im Kontext dieses Dokuments kann unter dem Begriff "Geisterzug" ein Schienenfahrzeug verstanden werden, dessen Existenz auf der Gleisanlage (im System) streckenseitig, also beispielsweise leitstellen- oder stellwerksseitig, nicht bekannt ist und das demgemäß auch den im Schienenfahrzeug System fahrenden Schienenfahrzeugen unbekannt ist.

Im Kontext dieses Dokuments kann unter dem Begriff "Geisterzugerkennung" ein etabliertes Verfahren bezeichnen, mit welchem über ein Schienenfahrzeug (insbesondere mittels einer Steuervorrichtung), im Wesentlichen automatisch, festgestellt werden kann, ob ein Geisterzug sich in Fahrtrichtung vorwärts/rückwärts auf dem zu befahrenden Gleisabschnitt befindet. Das Vorgehen bei einer solchen Geisterzugerkennung wurde oben bereits beschrieben. Zusammengefasst fährt das Schienenfahrzeug langsam auf den Gleisabschnitt zu, so dass ein potenzieller Geisterzug über den nächsten Achszähler "geschoben" würde und dadurch erfasst wäre. Fährt das Schienenfahrzeug zu schnell, so wird es selbst vom Achszähler erfasst und der Geisterzug eventuell nicht. Durch die relativ lange Verarbeitungszeit des Erfassens (zumindest mehrere Sekunden), wird somit für kurze Fahrzeuge eine besonders langsame Fahrgeschwindigkeit des Schienenfahrzeugs während der Geisterzugerkennung erzwungen.

Im Kontext von diesem Dokument kann der Begriff "Steuervorrichtung" insbesondere eine Vorrichtung bezeichnen, welche eingerichtet ist, eine Geisterzugerkennung wie oben beschrieben durchzuführen. Die Steuervorrichtung kann mittels eines Computers bzw. ein oder mehr Prozessoren realisiert werden. Während die Steuervorrichtung in einem Beispiel als Steuereinheit ausgebildet ist, kann die Steuervorrichtung in einem weiteren Beispiel zwei oder mehr Einheiten aufweisen, welche auch räumlich voneinander getrennt sind. In einem Beispiel ist die Steuervorrichtung Teil des Schienenfahrzeugs, während die Steuervorrichtung in einem anderen Beispiel zumindest teilweise außerhalb des Schienenfahrzeugs betrieben wird, z.B. als Teil der Streckenüberwachung. Bevorzugt ist die Steuervorrichtung eingerichtet, die Geisterzugerkennung in zumindest zwei Modi durchzuführen, nämlich einem Normal-Modus und einem Schnellfahr-Modus. Hierbei kann die Steuervorrichtung eingerichtet sein, zwischen diesen Modi zu wechseln. Insbesondere kann der Wechsel auf einem Einsatzkriterium basieren. In diesem Zusammenhang kann das Einsatzkriterium evaluiert werden (automatisch oder manuell mittels eines Operators) und basierend auf der Evaluation der passende Modus für die Geisterzugerkennung gewählt werden.

Im Kontext dieses Dokuments kann unter dem Begriff "Zustand" insbesondere ein Status des Gleisabschnitts verstanden werden, welcher von der Überwachungsvorrichtung überwacht wird. Beispielsweise kann der Zustand als "frei" definiert sein, wenn die Überwachungsvorrichtung kein (Schienen-) Fahrzeug detektiert, das in den Gleisabschnitt fährt. In einem konkreten Beispiel kann die Überwachungsvorrichtung ein Achszähler sein, der ein einfahrendes Schienenfahrzeug basierend auf der Zahl der vorbeifahrenden Achsen identifiziert. In einem weiteren Beispiel kann der Zustand als "besetzt" definiert sein, wenn die Überwachungsvorrichtung ein (Schienen-) Fahrzeug detektiert, das in den Gleisabschnitt fährt. Zudem können weitere Zustände möglich sein, z.B. "gestört".

Im Kontext dieses Dokuments kann unter dem Begriff "kurzes Fahrzeug" insbesondere ein (Schienen-) Fahrzeug verstanden werden, dessen Position (Ort) innerhalb des Schienenfahrzeug Systems bzw. der Gleisabschnitte nicht erfasst ist. Während gewöhnlich ein Schienenfahrzeug Steuersystem die Position der Schienenfahrzeuge kennt (z.B. mittels Achszählern, Balisen, etc.), kann die Position eines kurzen Fahrzeugs unbekannt sein. Entsprechend kann dieses Fahrzeug als Geisterzug in einem Gleisabschnitt lokalisiert sein. Der Begriff "kurz" kann in diesem Zusammenhang relativ gesehen werden. So kann ein kurzes Fahrzeug z.B. eine Länge aufweisen, welche höchstens die Hälfte (insbesondere höchstens ein Viertel) der Länge eines gewöhnlichen Schienenfahrzeugs im System aufweist. In einem anschaulichen Beispiel kann das kurze Fahrzeug ein Wartungsfahrzeug sein. In einem weiteren Beispiel kann das kurze Fahrzeug nur eine Einheit (z.B. nur einen Wagon) aufweisen. Ist das kurze Fahrzeug nicht als Zug ausgebildet, so kann es an sich als eine Einheit angesehen werden.

Im Kontext dieses Dokuments kann unter dem Begriff "Einsatzkriterium" insbesondere ein Kriterium verstanden werden, welches für den Einsatz eines kurzen Fahrzeugs (siehe oben) im Schienenfahrzeug System indikativ ist. Beispielsweise kann der Einsatz von einem oder mehr kurzen Fahrzeugen auf bestimmte Weise geregelt sein. So können z.B. bestimmte Zeiten festgelegt werden, in welchen das kurze Fahrzeug im Einsatz sein darf/kann. Zusätzlich oder alternativ können bestimmte (örtliche) Bereiche festgelegt werden, in welchen das kurze Fahrzeug im Einsatz sein darf/kann. Basierend auf diesen Einsatzregelungen kann das Einsatzkriterium bestimmt werden. Beispielsweise kann das Einsatzkriterium erfüllt sein, wenn sicher oder zumindest mit einer überwiegenden Wahrscheinlichkeit kein kurzes Fahrzeug im (betreffenden Gleisabschnitt im) Einsatz ist. Ferner kann das Einsatzkriterium z.B. nicht erfüllt sein, wenn sicher oder zumindest wahrscheinlich ist, dass ein kurzes Fahrzeug im Einsatz ist. In einem weiteren Beispiel kann das Einsatzkriterium durch Messungen ergänzt werden. So könnte ein Depot für kurze Fahrzeuge mittels Sensorik erfassen, ob ein kurzes Fahrzeug das Depot verlassen hat bzw. wieder zurückgekehrt ist.

Gemäß der Erfindung kann die Erfindung insbesondere auf der Idee basieren, dass eine Geisterzugerkennung in einem Schienenfahrzeug System effizient und zuverlässig durchführbar ist, wenn in einen speziellen Schnellfahr-Modus umgeschaltet wird, welcher eine Geisterzugerkennung bei erhöhter Geschwindigkeit erlaubt, wobei die Bedingung für den Schnellfahr-Modus ist, dass ein Betriebskriterium bezüglich kurzen, nicht erfassten Fahrzeugen erfüllt ist.

Oben wurden die Vorgehensweise und die Problematik bei der bekannten Geisterzugerkennung bereits beschrieben. Es wurde nun überraschend von dem Erfinder erkannt, dass eine Verbesserung der Effizienz bei der Geisterzugerkennung nicht unbedingt in der Sensorik des Schienenfahrzeug Systems liegen muss, wie bislang angenommen. Stattdessen wurde ein gänzlich anderer und vollständig neuer Ansatz gewählt: das Schienenfahrzeug System als solches wird betrachtet und derart organisiert, dass ein Betriebskriterium als Bedingung für einen Schnellfahr-Modus evaluiert wird, bezüglich kurzen Fahrzeugen, welche im System nicht erfasst sind.

In anderen Worten wurde das Vorhandensein von kurzen, nicht erfassten Fahrzeugen als ein besonders limitierender Faktor bei der Geisterzugerkennung erkannt, wobei dieser überraschend effizient durch einen Einsatzkriterium-basierten Ansatz überwunden werden kann.

Gemäß der Erfinduing ist die Steuervorrichtung ferner eingerichtet zum, wenn das Einsatzkriterium nicht erfüllt ist, Durchführen der Geisterzugerkennung in einem Normal-Modus bei normaler Geschwindigkeit. Dies kann den Vorteil haben, dass flexibel zwischen zumindest zwei Modi gewechselt werden kann. Ist das Einsatzkriterium nicht erfüllt, so muss damit gerecht werden, dass kurze Fahrzeuge auf dem betreffenden Gleisabschnitt im Einsatz sind. Entsprechend kann es zweckdienlich sein in diesem Fall den langsamen und sicheren Normal-Modus zu verwenden. Der Wechsel zwischen den Modi, basierend auf dem Einsatzkriterium, kann einen besonders dynamischen und effizienten Betrieb ermöglichen.

Gemäß einem weiteren Ausführungsbeispiel weist das Einsatzkriterium des kurzen Fahrzeugs eine vorbestimmte Zeit und/oder eine vorbestimmte Zeitdauer auf. Dies kann den Vorteil haben, dass der Einsatz des kurzen Fahrzeuges zeitlich auf definierte Weise begrenzt ist, und außerhalb dieses Zeitraums eine effiziente und sichere Geisterzugerkennung im Schnellfahr-Modus ermöglicht ist.

Gemäß einem weiteren Ausführungsbeispiel weist die vorbestimmte Zeit einen Nachtbetrieb auf. Dies kann den Vorteil haben, dass tagsüber (besondere zu Stoßzeiten), wenn besonders viele Schienenfahrzeuge unterwegs sind, ein reibungsloser, schneller Betrieb ermöglicht ist. Wenn nachts etwas "weniger los" ist, kann dann im Normal-Modus eine Geisterzugerkennung bei langsamerer Geschwindigkeit durchgeführt werden.

Gemäß einem weiteren Ausführungsbeispiel weist das Einsatzkriterium des kurzen Fahrzeugs einen vorbestimmten örtlichen Bereich auf. Dies kann den Vorteil haben, dass der Einsatz des kurzen Fahrzeuges räumlich auf definierte Weise begrenzt ist, und außerhalb dieses Bereichs eine effiziente und sichere Geisterzugerkennung im Schnellfahr-Modus ermöglicht ist.

Gemäß einem weiteren Ausführungsbeispiel weist der vorbestimmte örtliche Bereich einen Depotbetrieb auf. Dies kann den Vorteil haben, dass im Personenbeförderungsbereich bzw. der Hauptstrecke (besondere zu Stoßzeiten), wenn besonders viele Schienenfahrzeuge unterwegs sind, ein reibungsloser, schneller Betrieb ermöglicht ist. Im Bereich des Depots, wo etwas "weniger los" ist, kann dann im Normal-Modus eine Geisterzugerkennung bei langsamerer Geschwindigkeit durchgeführt werden.

Gemäß einem weiteren Ausführungsbeispiel ist die Länge des kurzen Fahrzeugs die Hälfte oder weniger, insbesondere ein Viertel oder weniger, weiter insbesondere ein Achtel oder weniger, weiter insbesondere ein Sechzehntel oder weniger, der Länge des Schienenfahrzeugs (insbesondere als die Länge des kürzesten Personenzuges im Schienenfahrzeugsystem). Ein solch kurzes Fahrzeug würde zu einer besonderes langsamen Fahrgeschwindigkeit bei der Geisterzugerkennung führen (siehe oben). Entsprechend vorteilhaft kann es sein, auf solche Fahrzeuge bei der Geisterzugerkennung keine Rücksicht nehmen zu müssen.

Gemäß einem weiteren Ausführungsbeispiel weist das Schienenfahrzeug System auf: eine Mehrzahl von Schienenfahrzeugen. Insbesondere ist die Länge des kurzen Fahrzeugs um die Hälfte oder weniger, insbesondere ein Viertel oder weniger, weiter insbesondere ein Achtel oder weniger, weiter insbesondere ein Sechzehntel oder weniger, kürzer als ein Mittelwert der Längen der Mehrzahl von Schienenfahrzeugen in dem Schienenfahrzeug System.

Gemäß einem weiteren Ausführungsbeispiel weist das kurze Fahrzeug genau eine Fahrzeugeinheit, insbesondere genau einen Wagon, auf. Der Begriff "Fahrzeugeinheit" kann in diesem Kontext einen Wagon eines Schienenfahrzeugs bezeichnen, aber auch, falls das Fahrzeug nicht aus Wagons aufgebaut wird, das Fahrzeug selbst. Dies kann z.B. bei bestimmten Wartungsfahrzeugen der Fall sein.

Gemäß einem weiteren Ausführungsbeispiel ist das kurze Fahrzeug ein Wartungsfahrzeug. Solche Fahrzeuge können in Schienenfahrzeug Systemen häufig im Einsatz sein, wobei sie allerdings oftmals nicht von der Systemüberwachung erfasst werden. Entsprechend kann ein Servicefahrzeug anschaulich gesprochen nach einem Einsatz auf dem Gleis stehengelassen bzw. vergessen werden und dadurch einen Geisterzug darstellen. Auch routinemäßige Einsätze können zu einer Gefährdung der Sicherheit im Schienenfahrzeug System führen. Dies kann eine Geisterzugerkennung unverzichtbar machen, wobei aber die Kürze der Wartungsfahrzeuge eine extrem langsame Fahrtgeschwindigkeit bei der Geisterzugerkennung erzwingen kann. Wie oben beschrieben kann dies jedoch durch einen Schnellfahr-Modus überwunden werden, der an ein Einsatzkriterium bezüglich der Wartungsfahrzeuge gekoppelt ist.

Gemäß einem weiteren Ausführungsbeispiel weist das Verfahren ferner auf: Wechseln zwischen dem Schnellfahr-Modus und einem Normal-Modus bei reduzierter Geschwindigkeit, insbesondere wenn das Einsatzkriterium nicht erfüllt ist (siehe Beschreibung oben).

Gemäß einem weiteren Ausführungsbeispiel weist das Verfahren ferner auf: Durchführen eines moving-block ("wandernder Raumabstand") Modus, nachdem die Geisterzugerkennung durchgeführt wurde. Dies kann den Vorteil haben, dass das beschriebene Verfahren effizient in moderne Schienenfahrzeug Systeme implementiert werden kann. In diesem Modus ermitteln die Züge den Standort ihres Zugschlusses selbst und senden ihn quasi-kontinuierlich an den folgenden Zug. Dieses automatische Verfahren kann daher besonders von einer schnellen und sicheren Geisterzugerkennung profitieren.

Gemäß einem weiteren Ausführungsbeispiel weist das Verfahren ferner auf: Durchführen des Schnellfahr-Modus bei Tag und/oder außerhalb eines Depot-Bereiches, und/oder Durchführen des Normal-Modus bei Nacht und/oder innerhalb eines Depot-Bereiches. Wie oben beschrieben, kann in solchen besonders flexibel anpassbaren Modi das Gleichgewicht zwischen schneller Geisterzugerkennung und effizienter Wartung optimiert werden.

Gemäß einem exemplarischen Ausführungsbeispiel sind kurze Fahrzeuge nur in bestimmten Bereichen im Einsatz (Einsatzkriterium). Wenn die kurzen Fahrzeuge nur in einem begrenzten Bereich verkehren (z.B. nur im Depot), dann ist es möglich die für die Geisterzugerkennung benutzte Fahrzeuglänge (sogenannte "sieving train length") nur in diesem Bereich auf den kleinen Wert zu setzen. In anderen Bereichen wird die Fahrzeuglänge anhand der dort verkehrenden (längeren) Zügen gewählt. Dadurch wird die Geschwindigkeit für die Geisterzugerkennung in diesen Bereichen erhöht. Dies würde z.B. bedeuten, dass im Depot nur mit sehr niedriger Geschwindigkeit "ge-sieved" werden kann, auf der Hauptstrecke (bzw. dem Personenbeförderungsbereich) aber eine höhere Fahrgeschwindigkeit bei der Geisterzugerkennung möglich ist.

Die Implementierung kann in einem Ausführungsbeispiel wie folgt aussehen: es wird eine Voreinstellungslänge ("default sieving train length") festgelegt die alle Fahrzeuge berücksichtigt. Eine weitere (lange) Fahrzeuglänge ("sieving train length") wird definiert, die alle Fahrzeuge, die in einem bestimmten Bereich (z.B. Hauptstrecke) verkehren, berücksichtigt. Für einen weiteren Bereich (z.B. Depot), in welchem die kurzen Fahrzeuge verkehren, kann eine weitere (kürzere) Fahrzeuglänge definiert werden.

Gemäß einem exemplarischen Ausführungsbeispiel sind kurze Fahrzeuge nur zu bestimmten Zeiten (Einsatzkriterium) im Einsatz. Wenn die kurzen Fahrzeuge nur zu bestimmten Zeiten verkehren (z.B. nur nachts), kann die Fahrzeuglänge für die Geisterzugerkennung nur in Zeiten, in denen die kurzen Fahrzeuge verkehren auf den, durch die kurzen Fahrzeuge verursachten Wert, gesetzt werden. Außerhalb der Zeiten, zu denen die kurzen Fahrzeuge verkehren, wird eine größere Fahrzeuglänge verwendet, die nicht von den kurzen Fahrzeugen beeinflusst wird. Wenn die kurzen Fahrzeuge z.B. nur nachts verkehren, dann muss der niedrigere Geschwindigkeit für die Geisterzugerkennung (im Normal-Modus) nur nachts verwendet werden, wenn entweder kein Betrieb oder nur reduzierter Betrieb stattfindet.

Gemäß einem exemplarischen Ausführungsbeispiel ist weiterhin auch eine Kombination der beiden oben beschriebenen Einsatzkriterien möglich, d.h. die Fahrzeuglänge für die Geisterzugerkennung in einem System kann sowohl von der Zeit als auch dem Ort abhängig sein, als auch manuell geschaltet werden (z.B. durch den ATS (Automatic Train Supervision, Zugleittechnik) Operator).

Gemäß einem exemplarischen Ausführungsbeispiel kann zumindest eine der folgenden Lösungen eingesetzt werden um zu verhindern, dass kurze Fahrzeuge in einen Bereich einfahren in dem eine längere Fahrzeuglänge für die Geisterzugerkennung gewählt ist:
i) Betriebliche Regel (insbesondere bei nicht ausgerüsteten Zügen),
ii) Eingriff des ATC (Automatic Train Control, Zugbeeinflussung) bei ausgerüsteten Systemen,
iii) Warnmeldung an den ATS Operator, wenn eine Fahrstraße manuell in einen Bereich mit einer längeren Fahrzeuglänge für die Geisterzugerkennung gestellt wird.

In einem exemplarischen Ausführungsbeispiel kann die Erfindung wie folgt zusammengefasst werden: wenn in einem System Züge vorhanden sind die eine wesentlich kürzere Zuglänge als die übrigen Züge im System besitzen, dann kann die Geschwindigkeit der Geisterzugerkennung erhöht werden, wenn zumindest eine der beiden Bedingungen gegeben sind:
i) die kurzen Züge verkehren nur in bestimmten Bereichen,
ii) die kurzen Züge verkehren nur zu bestimmten Zeiten.

Es ist zu beachten, dass Ausführungsformen der Erfindung unter Bezugnahme auf verschiedene Gegenstände beschrieben wurden. Insbesondere wurden einige Ausführungsformen unter Bezugnahme auf Verfahrensansprüche beschrieben, während andere Ausführungsformen unter Bezugnahme auf Vorrichtungsansprüche beschrieben wurden. Ein Fachmann wird jedoch aus dem Vorstehenden und der folgenden Beschreibung entnehmen, dass, sofern nicht anders angegeben, neben jeder Kombination von Merkmalen, die zu einer Art von Gegenstand gehören, auch jede Kombination von Merkmalen, die sich auf verschiedene Gegenstände beziehen, als von diesem Dokument offenbart gilt. Dies insbesondere auch zwischen Merkmalen der Verfahrensansprüche und Merkmalen der Vorrichtungsansprüche.

Es sei darauf hingewiesen, dass der Begriff "aufweisend" andere Elemente oder Schritte nicht ausschließt und die Verwendung des Artikels "ein" eine Vielzahl nicht ausschließt. Auch Elemente, die in Verbindung mit verschiedenen Ausführungsformen beschrieben werden, können kombiniert werden. Es ist auch darauf hinzuweisen, dass Bezugszeichen in den Ansprüchen nicht so ausgelegt werden sollten, dass sie den Umfang der Ansprüche einschränken.

Unabhängig vom grammatikalischen Geschlecht eines bestimmten Begriffes sind Personen mit männlicher, weiblicher oder anderer Geschlechtsidentität mit umfasst.

## Patentansprüche

1. Ein Schienenfahrzeug System, aufweisend:
mindestens zwei Gleisabschnitte, welche eine Überwachungsvorrichtung, insbesondere einen Achszähler, aufweisen, welche eingerichtet ist, einen Zustand der jeweiligen Gleisabschnitte zu überwachen, wobei der Zustand einen freien und einen besetzten Zustand der Gleisabschnitte bezeichnet;
ein Schienenfahrzeug, welches einen der Gleisabschnitte vorwärts und/oder rückwärts passiert;
kurze Fahrzeuge, die im System gemäß Einsatzregelungen verkehren dürfen, und
eine Steuervorrichtung, welche mit dem Schienenfahrzeug gekoppelt ist, und welche eingerichtet ist, eine Geisterzugerkennung unter Verwenden des Schienenfahrzeugs und der Zustände der Überwachungsvorrichtung durchzuführen;
**gekennzeichnet dadurch, dass**
die Steuervorrichtung ferner eingerichtet ist zum Feststellen, ob eines der kurzen Fahrzeuge, dessen Position im Schienenfahrzeug System nicht erfasst ist, ein Einsatzkriterium erfüllt, das angibt, zumindest mit einer überwiegenden Wahrscheinlichkeit, ob das kurze Fahrzeug laut den Einsatzregelungen im Einsatz ist;
wenn das Einsatzkriterium nicht erfüllt ist, Durchführen der Geisterzugerkennung in einem Normal-Modus, wobei das Schienenfahrzeug mit normaler Geschwindigkeit fährt;
und, wenn das Einsatzkriterium erfüllt ist,
Durchführen der Geisterzugerkennung in einem Schnellfahr-Modus bei erhöhter Geschwindigkeit des Schienenfahrzeugs.

2. Das Schienenfahrzeug System gemäß Anspruch 1 ,
wobei das Einsatzkriterium des kurzen Fahrzeugs eine vorbestimmte Zeit und/oder eine vorbestimmte Zeitdauer aufweist.

3. Das Schienenfahrzeug System gemäß Anspruch 2,
wobei die vorbestimmte Zeit einen Nachtbetrieb aufweist, sodass die Geisterzugerkennung tagsüber in dem Schnellfahr-Modus und nachts in dem Normal-Modus durchgeführt wird.

4. Das Schienenfahrzeug System gemäß einem beliebigen der vorhergehenden Ansprüche,
wobei das Einsatzkriterium des kurzen Fahrzeugs einen vorbestimmten örtlichen Bereich aufweist.

5. Das Schienenfahrzeug System gemäß Anspruch 4,
wobei der vorbestimmte örtliche Bereich einen Depotbetrieb aufweist.

6. Das Schienenfahrzeug System gemäß einem beliebigen der vorhergehenden Ansprüche,
wobei die Länge des kurzen Fahrzeugs um die Hälfte oder weniger, insbesondere ein Viertel oder weniger, weiter insbesondere ein Achtel oder weniger, kürzer ist als die Länge des Schienenfahrzeugs.

7. Das Schienenfahrzeug System gemäß einem beliebigen der vorhergehenden Ansprüche, aufweisend:
eine Mehrzahl von Schienenfahrzeugen,
wobei die Länge des kurzen Fahrzeugs die Hälfte oder weniger, insbesondere ein Viertel oder weniger, weiter insbesondere ein Achtel oder weniger, des Mittelwerts der Längen der Mehrzahl von Schienenfahrzeugen in dem Schienenfahrzeug System.

8. Das Schienenfahrzeug System gemäß einem beliebigen der vorhergehenden Ansprüche,
wobei das kurze Fahrzeug genau eine Fahrzeugeinheit, insbesondere genau einen Wagon aufweist.

9. Das Schienenfahrzeug System gemäß einem beliebigen der vorhergehenden Ansprüche,
wobei das kurze Fahrzeug ein Wartungsfahrzeug ist.

10. Ein Verfahren zum Betreiben eines Schienenfahrzeug Systems mit mindestens zwei Gleisabschnitten, das Verfahren aufweisend:
Überwachen eines Zustands der jeweiligen Gleisabschnitte, wobei der Zustand einen freien und einen besetzten Zustand der Gleisabschnitte bezeichnet;
Durchführen einer Geisterzugerkennung in einem der Gleisabschnitte unter Verwenden eines Schienenfahrzeugs, welches einen der Gleisabschnitte vorwärts und/oder rückwärts passiert, wobei kurze Fahrzeuge im System gemäß Einsatzregelungen verkehren dürfen, und der Zustände;
**gekennzeichnet durch**
Feststellen, ob eines der kurzen Fahrzeuge, dessen Position nicht erfasst ist, ein Einsatzkriterium erfüllt, das angibt, zumindest mit einer überwiegenden Wahrscheinlichkeit, ob das kurze Fahrzeug laut den Einsatzregelungen im Einsatz ist;
Durchführen der Geisterzugerkennung in einem Normal-Modus, wobei das Schienenfahrzeug mit normaler Geschwindigkeit fährt, wenn das Einsatzkriterium nicht erfüllt ist;
Durchführen der Geisterzugerkennung in einem Schnellfahr-Modus bei erhöhter Geschwindigkeit des Schienenfahrzeugs, wenn das Einsatzkriterium erfüllt ist.

11. Das Verfahren gemäß Anspruch 10, ferner aufweisend:
Wechseln zwischen dem Schnellfahr-Modus und einem Normal-Modus bei reduzierter Geschwindigkeit, sobald das Einsatzkriterium nicht erfüllt ist.

12. Das Verfahren gemäß Anspruch 10 oder 11, ferner aufweisend:
Durchführen eines moving-block Modus, nachdem die Geisterzugerkennung durchgeführt wurde.

13. Das Verfahren gemäß Anspruch 11 oder 12, ferner aufweisend:
Durchführen des Schnellfahr-Modus bei Tag und/oder außerhalb eines Depot-Bereiches; und/oder
Durchführen des Normal-Modus bei Nacht und/oder innerhalb eines Depot-Bereiches.

14. Verwenden einer Geisterzugerkennung bei einem Verfahren gemäß Anspruch 10 in einem Schnellfahr-Modus, wenn ein kurzes Fahrzeug mit nicht erfasster Position bezüglich eines Gleisabschnitts ein Einsatzkriterium erfüllt, um dadurch die Fahrtgeschwindigkeit eines Schienenfahrzeugs bei der Geisterzugerkennung zu erhöhen.

## Claims

1. Railway vehicle system, having:
at least two sections of track, which have a monitoring apparatus, in particular an axle counter, which is designed to monitor a state of the respective sections of track, wherein the state denotes a free and an occupied state of the sections of track;
a railway vehicle which passes one of the sections of track in a forward and/or backward manner;
short vehicles which are permitted to be operated in the system in accordance with operating rules, and
a control apparatus, which is coupled to the railway vehicle and which is designed to carry out a ghost train detection using the railway vehicle and the states of the monitoring apparatus;
**characterised in that**
the control apparatus is further designed to determine whether one of the short vehicles, the position of which in the railway vehicle system is not detected, fulfils an operational criterion which specifies, at least with a predominant likelihood, whether the short vehicle is being operated in accordance with the operating rules;
if the operational criterion is not fulfilled, carrying out the ghost train detection in a normal mode, wherein the railway vehicle travels at a normal speed;
and if the operational criterion is fulfilled,
carrying out the ghost train detection in a high-speed mode at an increased speed of the rail vehicle.

2. Railway vehicle system according to claim 1,
wherein the operational criterion of the short vehicle has a predetermined time and/or a predetermined duration.

3. Railway vehicle system according to claim 2,
wherein the predetermined time has a night mode, so that the ghost train detection is carried out in high-speed mode during the day and in normal mode at night.

4. Railway vehicle system according to any one of the preceding claims,
wherein the operational criterion of the short vehicle has a predetermined local area.

5. Railway vehicle system according to claim 4,
wherein the predetermined local area has a depot operation.

6. Railway vehicle system according to any one of the preceding claims,
wherein the length of the short vehicle is shorter than the length of the railway vehicle by half or less, in particular by a quarter or less, further in particular by an eighth or less.

7. Railway vehicle system according to any one of the preceding claims, having:
a plurality of railway vehicles,
wherein the length of the short vehicle is half or less, in particular a quarter or less, further in particular an eighth or less of the average value of the lengths of the plurality of railway vehicles in the railway vehicle system.

8. Railway vehicle system according to any one of the preceding claims,
wherein the short vehicle has precisely one vehicle unit, in particular precisely one carriage.

9. Railway vehicle system according to any one of the preceding claims,
wherein the short vehicle is a maintenance vehicle.

10. Method for operating a railway vehicle system with at least two sections of track, the method having:
monitoring a state of the respective sections of track, wherein the state denotes a free and an occupied state of the sections of track;
carrying out a ghost train detection in one of the sections of track using a railway vehicle, which passes one of the track sections in a forward and/or backward manner, wherein short vehicles are permitted to be operated in the system in accordance with operating rules, and the states;
**characterised by**
determining whether one of the short vehicles, the position of which is not detected, fulfils an operational criterion which specifies, at least with a predominant likelihood, whether the short vehicle is being operated in accordance with the operating rules;
carrying out the ghost train detection in a normal mode, wherein the rail vehicle travels at a normal speed, if the operational criterion is not fulfilled;
carrying out the ghost train detection in a high-speed mode at an increased speed of the railway vehicle, if the operational criterion is fulfilled.

11. Method according to claim 10, further having:
switching between the high-speed mode and a normal mode at a reduced speed, as soon as the operational criterion is not fulfilled.

12. Method according to claim 10 or 11, further having:
carrying out a moving-block mode, once the ghost train detection has been carried out.

13. Method according to claim 11 or 12, further having:
carrying out the high-speed mode during the day and/or outside of a depot area; and/or
carrying out the normal mode at night and/or within a depot area.

14. Use of a ghost train detection in a method according to claim 10 in a high-speed mode when a short vehicle with an undetected position with respect to a track section fulfils an operational criterion in order as a result to increase the travel speed of a rail vehicle during the ghost train detection.

## Revendications

1. Un système de véhicule ferroviaire, comportant :
au moins deux tronçons de voie, qui ont un dispositif de contrôle, en particulier un compteur d'essieu, qui est agencé pour contrôler un état des tronçons de voie respectifs, dans lequel l'état désigne un état libre et un état occupé des tronçons de voie ;
un véhicule ferroviaire, qui passe en allant vers l'avant et/ou vers l'arrière sur l'un des tronçons de voie ;
des véhicules courts, qui doivent circuler dans le système suivant des règles de mise en œuvre, et
un dispositif de commande, qui est couplé au véhicule ferroviaire et qui est agencé pour effectuer une identification de train fantôme en utilisant le véhicule ferroviaire et les états du dispositif de contrôle ;
**caractérisé en ce que**
le dispositif de commande est agencé en outre pour constater si l'un des trains courts, dont la position n'est pas détectée dans le système de véhicule ferroviaire, satisfait un critère de mise en œuvre, qui indique, au moins avec une probabilité prépondérante, si le véhicule court est mis en œuvre suivant les règles de mise en œuvre ;
si le critère de mise en œuvre n'est pas satisfait, effectuer l'identification de train fantôme dans un mode normal, dans lequel le véhicule ferroviaire circule à une vitesse normale ;
et, si le critère de mise en œuvre est satisfait, effectuer l'identification de train de fantôme dans un mode de circulation rapide à une vitesse plus grande du véhicule ferroviaire.

2. Le système de véhicule ferroviaire suivant la revendication 1,
dans lequel le critère de mise en œuvre du train court est un temps déterminé à l'avance et/ou une durée déterminée à l'avance.

3. Le système de véhicule ferroviaire suivant la revendication 2,
dans lequel le temps déterminé à l'avance comporte un fonctionnement de nuit, de sorte que l'on effectue l'identification de train fantôme pendant la journée dans le mode de circulation rapide et de nuit dans le mode normal.

4. Le système de véhicule ferroviaire suivant l'une quelconque des revendications précédentes,
dans lequel le critère de mise en œuvre du train court a un domaine spatial déterminé à l'avance.

5. Le système de véhicule ferroviaire suivant la revendication 4,
dans lequel le domaine spatial déterminé à l'avance a un fonctionnement en dépôt.

6. Le système de véhicule ferroviaire suivant l'une quelconque des revendications précédentes,
dans lequel la longueur du véhicule court est de la moitié ou moins, en particulier d'un quart ou moins, de manière encore plus particulière d'un huitième au moins, plus petite que la longueur du véhicule ferroviaire.

7. Le système de véhicule ferroviaire suivant l'une quelconque des revendications précédentes, comportant :
une pluralité de véhicules ferroviaires,
dans lequel la longueur du véhicule court est la moitié au moins, en particulier un quart ou moins, d'une manière encore plus particulière, un huitième ou moins de la valeur moyenne des longueurs de la pluralité de véhicules ferroviaires dans le système de véhicule ferroviaire.

8. Le système de véhicule ferroviaire suivant l'une quelconque des revendications précédentes,
dans lequel le véhicule court a exactement une unité de véhicule, en particulier exactement un wagon.

9. Le système de véhicule ferroviaire suivant l'une quelconque des revendications précédentes,
dans lequel le véhicule court est un véhicule d'entretien.

10. Un procédé pour faire fonctionner un système de véhicule ferroviaire comprenant au moins deux tronçons de voie, le procédé comportant :
contrôle d'un état des tronçons de voie respectifs, dans lequel l'état désigne un état libre et un état occupé des tronçons de voie ;
exécution d'une identification de train de fantôme dans l'une des tronçons de voie en utilisant un véhicule ferroviaire, qui passe vers l'avant ou vers l'arrière sur les tronçons de voie, dans lequel des véhicules courts doivent circuler dans le système suivant des règles de mise en œuvre et les états ;
**caractérisé par**
constatation du point de savoir si l'un des véhicules courts, dont la position n'est pas détectée, satisfait un critère de mise en œuvre, qui indique, au moins avec une probabilité prépondérante, si le véhicule court est mis en œuvre suivant les règles de mise en œuvre ;
exécution de l'identification de train fantôme dans un mode normal, dans lequel le véhicule ferroviaire circule à une vitesse normale, si le critère de mise en œuvre n'est pas satisfait ;
exécution de l'identification de train fantôme dans un mode de circulation rapide à vitesse plus grande du véhicule ferroviaire, si le critère de mise en œuvre est satisfait.

11. Le procédé suivant la revendication 10, comportant en outre :
passage entre le mode de circulation rapide et un mode normal à vitesse réduite, dès que le critère de mise en œuvre n'est pas satisfait.

12. Le procédé suivant la revendication 10 ou 11, comprenant en outre :
exécution d'un mode moving block, après que l'identification de véhicule fantôme a été effectuée.

13. Le procédé suivant la revendication 11 ou 12, comportant en outre :
exécution du mode de circulation rapide de jour et/ou à l'extérieur d'un domaine de dépôt ; et/ou
exécution du mode normal de nuit et/ou dans un domaine de dépôt.

14. Utilisation d'une identification de train fantôme dans un procédé suivant la revendication 10, dans un mode de circulation rapide, si un train court ayant une position non détectée satisfait un critère de mise en œuvre en ce qui concerne un tronçon de voie, afin d'augmenter ainsi la vitesse de circulation d'un véhicule ferroviaire, lors de l'identification d'un train fantôme.
